# EUROPÄISCHE PATENTSCHRIFT

(11) **EP 0 578 680 B1**
(45) Veröffentlichungstag und Bekanntmachung des Hinweises auf die Patenterteilung: **20.12.1995**
(21) Anmeldenummer: 92907357.5
(22) Anmeldetag: 03.04.1992
(51) Int. Cl.: B22D 41/24

(54) **SCHIEBERVERSCHLUSS FüR SCHMELZEGEFÄSSE**
SLIDE BOLT FOR MELTING POTS
VERROU A COULISSE POUR RECIPIENTS DE FUSION

(30) Priorität: 06.04.1991 DE 4111211
(43) Veröffentlichungstag der Anmeldung: 19.01.1994
(73) Patentinhaber: TECHNOMETAL GESELLSCHAFT FÜR METALLTECHNOLOGIE MBH, 47051 Duisburg (DE)
(72) Erfinder: HOLTERMANN, Heinz, D-4005 Meerbusch (DE); LUVEN, Arno, D-4150 Krefeld (DE)
(74) Vertreter: Müller, Karl-Ernst, Dr., Dipl.-Ing.
(86) Internationale Anmeldenummer: DE9200283
(87) Internationale Veröffentlichungsnummer: WO9217298

(56) Entgegenhaltungen:
- WO-A-88/01211
- FR-A- 1 553 542
- FR-A- 2 140 422
- FR-A- 2 308 448
- FR-A- 2 506 192

## Beschreibung

Die Erfindung betrifft einen Schieberverschluß für Schmelzegefäße mit einer in einer mit dem Gefäß verbundenen Bodenkassette ortsfest angeordneten Bodenplatte und mit einer gegenüber der Bodenplatte linear verschieblichen, in einer Schieberkassette angeordneten Schieberplatte, wobei die Schieberkassette an mit der Bodenkassette verbundenen Führungen beweglich ist und zwei symmetrisch zur Ausgußöffnung angeordnete Spannorgane zur Erzeugung eines Andrucks der Schieberplatte gegen die Bodenplatte vorgesehen sind.

Ein gattungsgemäßer Schieberverschluß ist in der DE-PS 32 08 101 beschrieben, Bei dem bekannten Verschluß ist die Schieberplatte in einen eine Schieberkassette bildenden Tragrahmen eingelegt, der seinerseits Teil eines gesonderten Schieberschlittens ist; der Schlitten ist seinerseits in an einem mit dem Gefäß verbundenen Gehäuse befestigten Führungen geführt und gegenüber der ortsfesten Bodenkassette verschiebbar. Dabei sind die Spannorgane zur Erzeugung des Andrucks von Bodenplatte und Schieberplatte gegeneinander in den Schieberschlitten integriert.

Mit dem bekannten Schieberverschluß ist der Nachteil verbunden, daß der Schieberverschluß einen komplizierten Aufbau mit vergleichsweise zahlreichen Einzelteilen aufweist, was neben einem entsprechend hohen Aufwand für die Herstellung des Schieberverschlusses und die Ersatzteilhaltung insbesondere den Nachteil hat, daß die Handhabung des Schieberverschlusses beim Auswechseln der als Verschleißteile anzusprechenden und aus einem feuerfesten Material bestehenden Boden- und Schieberplatte aufwendig ist. So müssen bei dem bekannten Schieberverschluß nach dem Lösen der Spannorgane die Führungen für den Schieberschlitten von dem gefäßfesten Gehäuse abgenommen, das zugehörige Gehäuse teilweise demontiert und anschließend die gesamte Schlitteneinheit aus dem Gehäuse herausgenommen werden, bevor die Verschleißteile in Form der Boden- und der Schieberplatte für eine Auswechslung zugänglich sind.

Als weiterer Nachteil ist anzusehen, daß aufgrund der in dem Schlitten angeordneten Spannorgane die Anpressung der Platten gegeneinander bei den unterschiedlichen Stellungen von Schlitten zu Gehäuse beziehungsweise von Schieberplatte zu Bodenplatte Änderungen unterworfen ist. Um insoweit eine gleichmäßige Flächenpressung zwischen den Platten zu gewährleisten, ist bei dem bekannten Schieberverschluß eine aufwendige Mitnahmevorrichtung für die Schieberplatte beziehungsweise deren Tragrahmen gegenüber dem Schieberschlitten vorgesehen.

Ein vergleichbarer Schieberverschluß anderer Ausführung ist aus der FR-A-2 308 448 bekannt; auch bei diesem Schieberverschluß liegt die Schieberplatte in einer Schieberplattenhalterung, welche Halterung ihrerseits in einem Schlitten verankert ist. Der Schlitten ist seinerseits in einem fest mit dem Gefäß verbundenen Rahmen verschiebbar geführt, wobei der Rahmen als solcher an dem Gefäß klappbar eingerichtet ist. Zur Erzeugung des Andrucks ist der Rahmen über ortsfest angeordnete Verschraubungen mit dem Gefäß verbunden. Auch für diese bekannte Ausführung eines Schieberverschlusses gelten die schon dargestellten Nachteile, nämlich komplizierter Aufbau und keine gleichmäßige Anpressung der Platten bei der Verschiebung von Schieberplatte zur Bodenplatte.

Der Erfindung liegt daher die Aufgabe zugrunde, einen gattungsgemäßen Schieberverschluß hinsichtlich seiner Herstellung und Wartung zu vereinfachen, das Auswechseln der Schieber- wie auch der Bodenplatte zu erleichtern sowie für gleichmäßigen Andruck der Platten gegeneinander beim Betrieb des Schieberverschlusses zu sorgen.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung verkörpert sich in dem Grundgedanken, daß die Schieberkassette an ihren parallel zur Verschiebeachse gelegenen Längsseiten zwei stangenartige Führungsabschnitte aufweist, welche in zwei beidseitig der Verschiebeachse und symmetrisch zur Ausgußöffnung mit der gefäßfesten Bodenkassette verbundenen Führungsblöcken geführt sind und daß die Führungsblöcke an der Bodenkassette gegenüber dieser beweglich gehaltert sind und die Spannorgane in sich aufnehmen.

Hiermit ist zunächst der Vorteil verbunden, daß aufgrund der unmittelbaren Halterung und Führung der Schieberkassette über die Führungsblöcke an der Bodenkassette auf einen aufwendigen Schieberschlitten verzichtet werden kann, womit nicht nur eine erhebliche Vereinfachung der Bauweise, sondern auch eine Erleichterung der Handhabung des Schieberverschlusses beim Wechseln der Boden- und der Schieberplatte verbunden ist. Damit entfällt insbesondere die Notwendigkeit, eine sogenannte Schieberwerkstatt zur Wartung und Instandhaltung einer aufwendigen Mechanik des Schieberverschlusses vorhalten zu müssen. Die bei der Erfindung verwirklichte einfache Bauweise mit wenig Bauteilen verursacht demzufolge nur eine geringe Lagerhaltung für die Ersatzteile.

Aufgrund der offenen Bauweise des Schieberverschlusses ohne Einrahmungen, Schlitten und dergleichen kann eine sonst erforderliche Fremdkühlung der Schieberbauteile entfallen, da allseits ein ausreichender Wärmeabfluß gegeben ist. Gleichzeitig ist aufgrund des einfachen mechanischen Aufbaus des erfindungsgemäßen Schieberverschlusses eine sehr hohe Betriebssicherheit auch bei hohen an den Bauteilen des Schieberverschlusses auftretenden Temperaturen gewährleistet.

Da die Spannorgane in den Führungsblöcken und damit unabhängig von der Bewegung der Schieberkassette ortsfest zur Ausgußöffnung des Schmelzegefäßes angeordnet sind, ergibt sich in vorteilhafter Weise eine gleichmäßige, lineare Anpreßkraft der Bodenplatte und der Schieberplatte gegeneinander, wobei die eingestellte Anpreßkraft auch bei stärkster Wärmeausdehnung der aus einem feuerfesten Material bestehenden Boden- und Schieberplatte gleichmäßig erhalten bleibt.

Schließlich ist vorteilhaft, daß auch bei kleinen Abmessungen des Schmelzgefäßes beispielsweise für eine Schmelzemenge von 0,5 bis 5 Tonnen keine Schieberbauteile unter dem Gefäßkörper hervorragen, so daß die Handhabung eines erfindungsgemäß ausgerüsteten Schmelzegefäßes in Stahlwerken wesentlich verbessert und der Einsatz eines derartigen Schmelzegefäßes insbesondere in engen Vakuumanlagen möglich ist.

Nach einem Ausführungsbeispiel der Erfindung ist vogesehen, daß die Schieberkassette an den zugeordneten Längsseiten zwischen ihren äußeren Ecken verlaufende Rücksprünge aufweist und daß die Führungsabschnitte sich zwischen den durch die Rücksprünge an den Ecken gebildeten Aufnahmeblöcken erstrecken und in diesem Bereich durch Führungsöffnungen in den Führungsblöcken verlaufen. Mit einer derartigen Ausbildung ist eine kompakte Bauweise verbunden, weil die Schieberkassette keine über die ihr gegebene Baugröße hinausstehenden Teile zur Führung aufweist. Aufgrund der in der Schieberkassette gebildeten Rücksprünge ist gleichzeitig der Verschiebeweg der Schieberkassette festgelegt, wobei die Aufnahmeblöcke bei der Verschiebebewegung den Begrenzungsanschlag an den Führungsblöcken bilden.

Nach einem bevorzugten Ausführungsbeispiel der Erfindung sind die an der Schieberkassette angeordneten Führungsabschnitte als gesonderte Führungsstangen ausgebildet, welche durch die Führungsöffnungen der Führungsblöcke verlaufen; gleichzeitig ist die Schieberkassette an den Aufnahmeblöcken wenigstens an einer Seite mit einer der Führungsstangen lösbar verbunden. Daraus ergibt sich in vorteilhafter Weise die Möglichkeit, nach dem Lösen der zugeordneten Verbindung von Aufnahmeblöcken und Führungsstange die Schieberkassette um die durch die andere Führungsstange gebildete Achse wegzuklappen, so daß eine Schloßseite und eine Scharnierseite gebildet sind. Damit ergibt sich in vorteilhafter Weise eine sehr einfach zu handhabende Zugänglichkeit zu den in Bodenkassette und Schieberkassette angeordneten Bodenplatte und Schieberplatte Damit kann auf eine aufwendige Mechanik zum Wechseln der Feuerfest-Platten verzichtet werden, vielmehr sind die Platten in sehr einfacher Weise zugänglich.

Zur Ausbildung der lösbaren Verbindung zwischen Schieberkassette und Führungsstange auf der Schloßseite der Schieberkassette sind nach einem Ausführungsbeispiel die Aufnahmeblöcke auf der Schloßseite an ihrer dem Gefäß abgewandten Seite geschlitzt, und gleichzeitig weisen die Führungsstangen in ihrem der Abmessung der Aufnahmeblöcke entsprechenden Bereich Abflachungen auf, die einen kleineren Abstand zueinander als die Abmessung der Schlitze aufweisen. Gleichzeitig ist bevorzugt die Führungsstange auf der Schloßseite an ihrem einen Ende mit einem Arretierhebel versehen, der in der verrasteten Stellung der Schieberkassette mit der Führungsstange in einer an der Schieberkassette angeordneten Halterung festgelegt ist. Damit ergibt sich in sehr einfacher Weise die Möglichkeit, durch Drehung der Führungsstange auf der Schloßseite mittels des Arretierhebels die Abflachungen der Führungsstange in eine Flucht mit den Schlitzen in den Aufnahmeblöcken zu bringen, so daß die Schieberkassette mit den Aufnahmeblöcken von der Führungsstange abklappbar ist.

Zur weiteren Sicherung ist nach einem Ausführungsbeispiel der Erfindung vorgesehen, daß die Führungsstange auf der Schloßseite in den zugeordneten Aufnahmeblöcken der Schieberkassette längsverschiebbar angeordnet ist und in der verrasteten Stellung mit ihrem keine Abflachungen aufweisenden Querschnitt teilweise in den Aufnahmeblöcken steht. Auf diese Weise ist sichergestellt, daß auch bei einer versehentlichen Drehung der Führungsstange die zugeordneten Abflachungen nicht durch die Schlitze in den Aufnahmeblöcken durchtreten können; vielmehr ist dies nur dann möglich, wenn durch vorherige Längsverschiebung der Führungsstange die mit den Abflachungen versehenen Teilabschnitte der Führungsstange mit den Erstreckungen der Schlitze in den Aufnahmeblöcken übereinstimmen.

Nach einem bevorzugten Ausführungsbeispiel der Erfindung sind die beiden Führungsblöcke zur Halterung der Führungsstangen und damit der Schieberkassette über Andrückbolzen an der Bodenkassette gehalten, wobei die als Tellerfedern ausgebildeten Spannorgane sich zwischen dem jeweiligen Bolzenkopf der Andrückbolzen und dem zugeordneten Führungsblock mit Vorspannung abstützen. Damit ist in sehr einfacher Weise sichergestellt, daß gleichzeitig auch die in den Führungsblöcken geführte Schieberkassette mit der entsprechenden Vorspannung gegen die Bodenkassette gedrückt ist, und durch entsprechende Anzugsmomente der Andrückbolzen beziehungsweise ein Auswechseln der Tellerfedern ist die erforderliche Anpreßkraft in einfacher Weise einstellbar. Um im Hinblick auf die erforderliche Flächenpressung zwischen der Bodenplatte und der Schieberplatte die erforderliche Parallelität zwischen Bodenkassette und Schieberkassette zu gewährleisten, sind die Führungsblöcke zusätzlich über in ihnen angeordnete Führungsstifte gegen die Bodenkassette gehalten, so daß eine winklige Stellung der Schieberkassette gegen die Bodenkassette ausgeschlossen ist.

Erfindungsgemäß weisen Bodenkassette und Schieberkassette in an sich bekannter Weise Öffnungen zur Aufnahme der aus einem feuerfesten Material bestehenden Bodenplatte und Schieberplatte auf, wobei erfindungsgemäß die Bodenplatte und die Schieberplatte in identischer Formgestaltung ausgeführt sind. Daraus ergibt sich der Vorteil, daß die Schieberplatten je nach ihrer Beanspruchung gegeneinander austauschbar sind und auch in gewendetem Zustand mehrfach genutzt werden können. Dies wird insbesondere dadurch erreicht, daß keine besonderen Teile an der Bodenplatte erforderlich sind, um diese in Anpassung an die Bodenkassette auszubilden, und daß gleiches im Hinblick auf die Spannorgane bezüglich der Schieberplatte gilt.

Nach einem Ausführungsbeispiel der Erfindung ist die Stärke der als Bodenplatte beziehungsweise Schieberplatte verwendbaren Platte aus feuerfestem Material etwas größer als die Bauhöhe der zugeordneten Öffnungen in Bodenkassette beziehungsweise Schieberkassette bemessen, und mit dieser Ausgestaltung ist sichergestellt, daß sich die gewünschte und über die Spannorgane vermittelte Flächenpressung ausschließlich an der Boden- beziehungsweise Schieberplatte verwirklicht und nicht durch Anlage von anderen Teilen des Schieberverschlusses vermindert wird. Gleichzeitig wird durch diese Maßnahme die bei der Verschiebebewegung zu überwindende Reibung vermindert, weil lediglich die aus einem feuerfesten Material bestehenden Boden- und Schieberplatte aufeinander gleiten.

Soweit ein Schieberverschluß zusätzlich mit einer unterhalb der Schieberplatte angeordneten Auslaufhülse versehen ist, wie dies grundsätzlich aus der FR-A-2 308 448 bekannt ist, weist nach einem Ausführungsbeispiel der Erfindung die Schieberkassette an ihrer dem Gefäß abgewandten Seite eine Halterung für den Träger einer Auslaufhülse auf, wobei der Hülsenträger in der Halterung nach Art eines Bajonettverschlusses festlegbar ist. Gleichzeitig kann der Hülsenträger herangezogen werden, um eine an der Unterseite des Schieberverschlusses anzuordnende Schutzplatte zu tragen, welche den Schieberverschluß vor Hitzeeinwirkung und Spritzern schützt. Gleichzeitig kann die Schutzplatte Montagehilfe für den Hülsenträger bei dessen Festlegung in der Halterung sein, so daß auf diese Weise auch ein einfaches Auswechseln der Auslaufhülse sichergestellt ist.

In der Zeichnung ist ein Ausführungsbeispiel der Erfindung wiedergegeben, welches nachstehend beschrieben ist. Es zeigen:
- Fig. 1: den Schieberverschluß in dessen Offen-Stellung im Querschnitt,
- Fig. 2: den Gegenstand der Figur 1 in einer Ansicht von unten.

Von dem Schmelzegefäß 10 ist in der Figur 1 lediglich dessen Lochstein 11 mit Bodenhülse 12 und der darin angeordneten Ausgußöffnung 13 näher dargestellt. Als Träger des Schieberverschlusses ist mit dem Boden des Schmelzegefäßes 10 eine Basisplatte 14 fest verbunden, vorzugsweise verschweißt, welche auch die Bodenhülse 12 aufnimmt.

An der Basisplatte 14 ist über Bolzen 15 eine Bodenkassette 16 ortsfest festgelegt, welche eine Öffnung 17 zur Aufnahme der aus einem feuerfesten Material bestehenden Bodenplatte 18 aufweist.

An der Bodenkassette 16 sind in symmetrischer Anordnung beiderseits der Ausgußöffnung 13 zwei Führungsblöcke 19 gehaltert, und zwar über jeweils einen Andrückbolzen 20 und zwei Führungsstifte 21. Die Führungsblöcke 19 sind längs der Halterungs- und Führungselemente 19, 20 gegen die Bodenkassette 16 beweglich, indem sich zwischen den Bolzenköpfen 22 und den Führungsblöcken 19 abstützende, als Tellerfedern ausgebildete Spannorgane 23 vorgesehen sind. Die Führungsstifte 21 sorgen dabei für eine parallele Ausrichtung der Führungsblöcke 19 zur Bodenkassette 16, was für die Mechanik des Schieberverschlusses von Bedeutung ist, wie noch zu beschreiben sein wird; gleichzeitig nehmen die Führungsstifte Rückstellmomente aus den Spannorganen 23 auf.

Die Führungsblöcke 19 weisen zur Ausgußöffnung 13 hin Führungsöffnungen 24 auf, in denen Führungsstangen 25 längsbeweglich verschiebbar sind. Die Führungsstangen 25 sind mit der parallel zur Bodenkassette 16 ausgerichteten Schieberkassette 26 verbunden, so daß die Schieberkassette 26 über die Führungsstangen 25 in den Führungsblöcken 19 gehalten und geführt ist.

Die Schieberkassette 26 weist an ihren zu den Führungsblöcken 19 hinweisenden Längsseiten Rücksprünge 27 auf, wodurch an den äußeren Ecken jeweils Aufnahmeblöcke 28 zur Verbindung der Schieberkassette 26 mit den Führungsstangen 25 gebildet sind. Im Hinblick auf die Zugänglichkeit der im Inneren der Kassetten 16, 26 angeordneten Platten ist die Schieberkassette 26 an einer Seite von der zugeordneten Führungsstange 25 lösbar eingerichtet, so daß sich hier eine Schloßseite 30 ergibt, während die andere Führungsstange 25 eine Scharnierseite 29 ausbildet, um welche die Schieberkassette 26 nach unten klappbar ist.

Auf der Schloßseite 30 ist die zugeordnete Führungsstange 25 längsbeweglich gelagert und hat an einem Ende einen Arretierhebel 31, der mit der drehbar angeordneten Führungsstange 25 schwenkbeweglich ist und in der verrasteten Stellung in einer an der Schieberkassette 26 ausgebildeten Tasche 32 festgelegt ist.

Auf der Schloßseite 30 der Schieberkassette 26 sind die zugeordneten Aufnahmeblöcke 28 an ihrer dem Schmelzgefäß 10 abgewandeten Seite geschlitzt, und die Führungsstange 25 weist über einen den Abmessungen der Aufnahmeblöcke 28 entsprechenden Bereich Abflachungen 33 auf, wobei der im Bereich der Abflachungen 33 gegebene Durchmesser der Führungsstange 26 etwas kleiner ist als die Breite der Schlitze in den Aufnahmeblöcken 28, so daß bei fluchtendem Verlauf der Schlitze und der Abflachungen ein Durchtritt der Führungsstange 25 durch die Aufnahmeblöcke 28 der Schieberkassette 26 auf der Schloßseite 30 gegeben ist.

Die Schieberkassette 26 hat ferner eine zugeordnete Öffnung 34, in der eine Schieberplatte 35 eingelegt ist, wobei Bodenplatte 18 und Schieberplatte 35 eine identische Formgebung aufweisen, so daß die Platten wechselseitig gegeneinander austauschbar und auch in gewendetem Zustand einsetzbar sind.

An der Schieberkassette 26 ist weiterhin eine Halterung 39 befestigt, in welcher nach Art eines Bajonettverschlusses ein Hülsenträger 36 festlegbar ist, der seinerseits eine Auslaufhülse 37 trägt. An dem Hülsenträger 36 ist eine Schutzplatte 38 befestigt, welche den Schieber von unten her vor Hitze und Spritzern der Schmelze schützt. Wie nicht weiter dargestellt, kann die Schutzplatte 38 vorzugsweise rund und mit zwei Handgriffen ausgeführt sein, wobei sie gleichzeitig eine Montagehilfe für den Hülsenträger 36 beim Wechseln der Auslaufhülse 37 darstellt.

In den Figuren ist die Offen-Stellung des Schieberverschlusses dargestellt, in welcher die zugeordneten Ausgußöffnungen in dem Lochstein 11, der Bodenplatte 18, der Schieberplatte 35 sowie der Auslaufhülse 37 miteinander fluchten. Soll der Schieberverschluß aus dieser Stellung in seine geschlossene Stellung gebracht werden, so wird die Schieberkassette 26 in der aus Figur 2 ersichtlichen Darstellung nach oben verschoben, bis die in der gezeigten Darstellung mit Abstand zu den Führungsblöcken 19 befindlichen Aufnahmeblöcke 28 an den Führungsblöcken 19 anschlagen. In dieser Stellung ist die Schieberplatte 35 gegenüber der ortsfesten Bodenplatte 18 so verschoben, daß eine Abdeckung der Ausgußöffnung in der Bodenplatte erfolgt. Die Bewegung der Schieberkassette 26 kann über im einzelnen nicht dargestellte mechanische oder hydraulische Betätigungsvorrichtungen eingeleitet werden, wobei die diesbezüglichen Antriebssysteme vom Schieberverschluß abgesetzt und mit wenigen Handgriffen mit diesem zu verbinden sind. Aufgrund der guten Zugänglichkeit der Teile des Schieberverschlusses und des Fehlens einer aufwendigen Mechanik beziehungsweise Schlittenanordnung ist das Gewicht der zu bewegenden Teile vergleichsweise gering, so daß die Antriebssysteme nicht so aufwendig ausgeführt zu sein brauchen.

Soll ein Wechsel der in der Bodenkassette 16 beziehungsweise Schieberkassette 26 eingelegten Feuerfest-Platten 18, 35 erfolgen, so ist zunächst für einen Wegfall der Vorspannung im Bereich der Führungsblöcke 19 zu sorgen, indem die beiden Andrückbolzen 20 gelöst werden. Danach wird auf der Schloßseite 30 der Arretierhebel 31 aus der ihn festlegenden Tasche 32 herausgehoben und um 90 Grad verschwenkt, wodurch die an der zugeordneten Führungsstange 25 vorgesehenen Abflachungen 33 in eine Flucht mit den Schlitzen der Aufnahmeblöcke 28 gebracht werden. Anschließend wird die Führungsstange 25 axial verschoben, bis die mit den Abflachungen 33 versehenen Abschnitte der Führungsstange 25 vollständig in die Aufnahmeblöcke 28 eingetreten sind. Danach kann die Schieberkassette 26 an ihrer gegenüberliegenden Scharnierseite um die dort befindliche Führungsstange 25 abgeklappt werden, so daß nun die in den Öffnungen 17 in der Bodenkassette 16 beziehungsweise 34 in der Schieberkassette 26 eingelegten Platten 18, 35 frei zugänglich sind. Nach dem entsprechenden Wechsel erfolgt in umgekehrter Reihenfolge ein Zuklappen der Schieberkassette und die Arretierung der Schloßseite, und nach einem erneuten Anziehen der Andrückbolzen 20 bis zur gewünschten Vorspannung ist der Schieberverschluß erneut betriebsbereit.

Aus der vorstehenden Beschreibung folgt, daß die einfache Mechanik des Schieberverschlusses nur kurze Wechselzeiten erfordert und daß auch Montagefehler aufgrund der geringen Anzahl und einfachen Zuordnung der Bauteile zueinander nahezu ausgeschlossen sind. Gleichzeitig kann eine Anpassung an die örtlichen Verhältnisse bezüglich der Scharnierseite 29 sowie der Schloßseite 30 des Schieberverschlusses in einfacher Weise durch den Umbau mit einem Seitenwechsel der zugeordneten Führungsstangen 25 ermöglicht werden.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Schieberverschluß für Schmelzegefäße mit einer in einer mit dem Gefäß verbundenen Bodenkassette ortsfest angeordneten Bodenplatte und mit einer gegenüber der Bodenplatte linear verschieblichen, in einer Schieberkassette angeordneten Schieberplatte, wobei die Schieberkassette an mit der Bodenkassette verbundenen Führungen beweglich ist und zwei symmetrisch zur Ausgußöffnung angeordnete Spannorgane zur Erzeugung eines Andrucks der Schieberplatte gegen die Bodenplatte vorgesehen sind, dadurch gekennzeichnet, daß die Schieberkassette (26) an ihren parallel zur Verschiebeachse gelegenen Längsseiten zwei stangenartige Führungsabschnitte (25) aufweist, welche in zwei beidseitig der Verschiebeachse und symmetrisch zur Ausgußöffnung (13) angeordneten und mit der gefäßfesten Bodenkassette (16) verbundenen Führungsblöcken (19) geführt sind und daß die Führungsblöcke (19) an der Bodenkassette (16) gegenüber dieser beweglich gehaltert sind und die Spannorgane (23) in sich aufnehmen.

2. Schieberverschluß nach Anspruch 1, dadurch gekennzeichnet, daß die Schieberkassette (26) an den zugeordneten Längsseiten zwischen ihren äußeren Ecken verlaufende Rücksprünge (27) aufweist und daß die Führungsabschnitte (25) sich zwischen den durch die Rücksprünge (27) an den Ecken gebildeten Aufnahmeblöcken (28) der Schieberkassette (26) erstrecken und in diesem Bereich durch Führungsöffnungen (24) in den Führungsblöcken (19) verlaufen.

3. Schieberverschluß nach Anspruch 2, dadurch gekennzeichnet, daß der Verschiebeweg der Schieberkassette (26) durch die Erstreckung der Rücksprünge (27) in der Schieberkassette (26) festgelegt ist und die Aufnahmeblöcke (28) bei der Verschiebebewegung den Begrenzungsanschlag an den Führungsblöcken (19) bilden.

4. Schieberverschluß nach einem der Ansprüche 1 bis 3, dadurch gekennzeichnet, daß die Führungsabschnitte (25) der Schieberkassette (26) als in den Führungsblöcken (19) gehalterte Führungsstangen ausgebildet sind und die Schieberkassette (26) mit wenigstens einer Führungsstange (25) an den zugeordneten Aufnahmeblöcken (28) lösbar verbunden ist.

5. Schieberverschluß nach einem der Ansprüche 1 bis 4, dadurch gekennzeichnet, daß die Führungsstangen (25) gegenüber der Schieberkassette (26) drehbar angeordnet sind und daß die Schieberkassette (26) nach Lösen der wenigstens einen lösbaren Verbindung mit einer Führungsstange (Schloßseite 30) um die andere Führungsstange (Scharnierseite 29) klappbar ist.

6. Schieberverschluß nach Anspruch 5, dadurch gekennzeichnet, daß die Führungsstange (25) auf der Schloßseite (30) an ihrem einen freien Ende einen Arretierhebel (31) aufweist, der in der verrasteten Stellung der Schloßseite (30) in einer an der Schieberkassette (26) angeordneten Tasche (32) festgelegt ist.

7. Schieberverschluß nach Anspruch 5 oder 6, dadurch gekennzeichnet, daß auf der Schloßseite (30) die Aufnahmeblöcke (28) an ihrer dem Schmelzegefäß (10) abgewandten Seite geschlitzt sind und daß die Führungsstange (25) in ihrem der Abmessung der zugeordneten Aufnahmeblöcke (28) entsprechenden Bereich Abflachungen (33) mit einem kleineren Abstand als die Abmessung der Schlitze in den Aufnahmeblöcken (28) aufweist.

8. Schieberverschluß nach einem der Ansprüche 5 bis 7, dadurch gekennzeichnet, daß die Führungsstange (25) auf der Schloßseite (30) in den zugeordneten Aufnahmeblöcken (28) der Schieberkassette (26) längsverschiebbar angeordnet ist und in der verrasteten Stellung mit einem keine Abflachungen aufweisenden Querschnitt teilweise in den Aufnahmeblöcken (28) steht.

9. Schieberverschluß nach einem der Ansprüche 1 bis 8, dadurch gekennzeichnet, daß die beiden Führungsblöcke (19) über Andrückbolzen (20) an der Bodenkassette (16) gehaltert sind und daß die als Tellerfedern ausgebildeten Spannorgane (23) sich zwischen dem jeweiligen Bolzenkopf (22) und dem Führungsblock (19) mit Vorspannung abstützen.

10. Schieberverschluß nach Anspruch 9, dadurch gekennzeichnet, daß zwei Andrückbolzen (20) mit Spannorganen (23) symmetrisch zur Ausgußöffnung (13) vorgesehen sind, wobei die Verbindungsachse zwischen den Andrückbolzen (20) die Verschiebeachse der Schieberkassette (26) unter einem rechten Winkel schneidet.

11. Schieberverschluß nach einem der Ansprüche 1 bis 10, dadurch gekennzeichnet, daß beidseitig der Andrückbolzen (20) parallel zur Verschiebeachse der Schieberkassette (26) jeder Führungsblock (19) über einen Führungsstift (21) geführt und positioniert ist.

12. Schieberverschluß nach einem der Ansprüche 1 bis 11, dadurch gekennzeichnet, daß Bodenplatte (18) und Schieberplatte (35) in zugeordneten Öffnungen (17, 34) von Bodenkassette (16) und Schieberkassette (26) einlegbar sind und eine identische Formgestaltung aufweisen.

13. Schieberverschluß nach einem der Ansprüche 1 bis 12, dadurch gekennzeichnet, daß die Stärke von Boden- und Schieberplatte (18, 35) etwas größer als die Höhe der zugeordneten Öffnungen (17, 34) in Bodenkassette (16) und Schieberkassette (26) zur Aufnahme der aus feuerfestem Material bestehenden Platten (18, 35) bemessen ist.

14. Schieberverschluß nach einem der Ansprüche 1 bis 13, dadurch gekennzeichnet, daß die Schieberkassette (26) an ihrer dem Schmelzgefäß (10) abgewandten Seite eine Halterung (29) für einen Hülsenträger (36) für eine unterhalb der Schieberplatte (35) angeordnete Auslaufhülse (37) aufweist, in welcher der Hülsenträger (36) nach Art eines Bajonettverschlusses festlegbar ist.

15. Schieberverschluß nach Anspruch 14, dadurch gekennzeichnet, daß der Hülsenträger (36) an seinem unteren Ende eine die Unterseite des Schieberverschlusses abdeckende Schutzplatte (38) trägt.

## Claims

1. Slide closure for melting pots, with a bottom plate stationarily arranged within a bottom cartridge connected to the melting pot and a slide plate linearly displaceable relative to the bottom plate and arranged in a slide cartridge, whereby the slide cartridge is movable within guides connected to the bottom cartridge and in which two clamping members for generating a clamping pressure of the slide plate relative to the bottom plate, arranged symmetrical to the pour opening, are provided, characterized in that the slide cartridge (26) at its lateral sides parallel to the axis or displacement has two rod-shaped guide sections (25) guided in guide blocks (19), which are arranged on both sides of the axis of displacement symmetrical to the pour opening (13) and connected to the bottom cartridge (16) connected to the melting pot, and that the guide blocks (19) at the bottom cartridge (16) are displaceably secured thereto and receive the clamping members (23).

2. Slide closure according to claim 1, characterized in that the slide cartridge (26) at the corresponding lateral sides has respective recesses (27) extending between its outer corners and that the guide sections (25) extend between the receiving projections (28) defined by the recesses (27) at the corners of the slide cartridge (26) and within this area pass through guide openings (24) in the guide blocks (19).

3. Slide closure according to claim 2, characterized in that the stroke of displacement of the slide cartridge (26) is determined by the extension of the recesses (27) in the slide cartridge (26) and that the receiving projections (28) during displacement form the abutments for the guide blocks (19).

4. Slide closure according to one of the claims 1 to 3, characterized in that the guide sections (25) of the slide cartridge (26) are formed as guide rods supported within the guide blocks (19) and that the slide cartridge (26) is detachably connected with at least one guide rod (25) to the corresponding receiving projections (28).

5. Slide closure according to one of the claims 1 to 4, characterized in that the guide rods (25) are rotatably arranged relative to the slide cartridge (26) and that the slide cartridge (26) after release of the at least one detachable connection with one guide rod (locking side 30) is pivotable about the other guide rod (hinge side 29).

6. Slide closure according to claim 5, characterized in that the guide rod (25) on the locking side (30) at its free end has an arresting member (31) which in the locked position of the locking side (30) is secured in a pocket (34) provided at the slide cartridge (26).

7. Slide closure according to claim 5 or 6, characterized in that on the locking side (30) the receiving projections (28) are slotted on a side facing away from the melting pot (10) and that the guide rod (25) has a flattened section (33) in an area corresponding to the dimensions of the corresponding receiving projections (28) with a smaller distance than the dimension of the slots within the receiving projections (28).

8. Slide closure according to one of the claims 5 to 7, characterized in that the guide rod (25) on the closing side (30) is longitudinally slidably arranged within the receiving projections (28) of the slide cartridge (26) and that in its locked position the guide rod (25) with a cross-section having no flattened section is partially positioned within the receiving projections (28).

9. Slide closure according to one of the claims 1 to 8, characterized in that the two guide blocks (19) are supported via pressure bolts (20) at the bottom cartridge (16) and that the clamping members (23) in the form of plate springs are supported under prestress between the corresponding bolt head (22) and the guide block (19).

10. Slide closure according to claim 9, characterized in that the two pressure bolts (20) with clamping members (23) are Symmetrically arranged to the pour opening (13) whereby the connecting line between the pressure bolts (20) is arranged at a right angle relative to the axis of displacement of the sliding cartridge (26).

11. Slide closure according to one of the claims 1 to 10, characterized in that on either side of the pressure bolts (20) parallel to the axis of displacement of the slide cartridge (26) each guide block (19) is guided and positioned via a guide pin (21).

12. Slide closure according to one of the claims 1 to 11, characterized in that the bottom plate (18) and the slide plate (35) are inserted into corresponding openings (17, 34) of the bottom cartridge (16) and the slide cartridge (26) and have an identical shape.

13. Slide closure according to one of the claims 1 to 12, characterized in that the height of refractory bottom and slide plates (18, 35) is slightly greater than the height of the corresponding openings (17, 34) for receiving the plates (18, 35) in the the bottom cartridge (16) and the slide cartridge (26).

14. Slide closure according to one of the claims 1 to 13, characterized in that the slide cartridge (26) is provided with a holder (29) on a side facing away from the melting pot (10) for the sleeve support (36) of an outlet sleeve (37) arranged below the side plate (35) to which the sleeve support (36) is connectable in the manner of a bayonet closure.

15. Slide closure according to claim 14, characterized in that the sleeve support (36) at its lower end has a protective plate (38) for protecting the underside of the slide closure.

## Revendications

1. Fermeture à coulissement pour récipients de fusion, avec une plaque de fond, disposée localement fixe dans une cassette de fond reliée au récipient et avec une plaque de coulissement, mobile linéairement par rapport à la plaque de fond, disposée dans une cassette de coulissement, la cassette de coulissement étant mobile sur des guidages reliés à la cassette de fond et deux organes de serrage, disposés symétriquement par rapport à l'ouverture d'éjection de sortie de coulée, étant prévus pour produire une pression de la plaque de coulissement contre la plaque de fond, caractérisé en ce que la cassette de coulissement (26) présente sur ses faces longitudinales, parallèles à l'axe de déplacement, deux tronçons de guidage (25) en forme de tige, qui sont guidés dans deux blocs de guidage (19) disposés des deux côtés de l'axe de déplacement et symétriquement par rapport à l'ouverture de sortie de coulée (13) et reliés à la cassette de fond (16) fixe par rapport au récipient, et en ce que les blocs de guidage (19) sont maintenus sur la cassette de fond (16), avec une mobililité par rapport à celle-ci et reçoivent en eux les organes de serrage (23).

2. Fermeture à coulissement selon la revendication 1, caractérisé en ce que la cassette de coulissement (26) présente, sur les faces longitudinales associées, des retraits (27) s'étendant entre ses angles extérieurs, et en ce que les tronçons de guidage (25) s'étendent entre les blocs de réception (28), de la cassette, constitués aux angles par les retraits (27), et s'étendent dans cette zone dans des ouvertures de guidage (24) ménagées dans les blocs de guidage (19).

3. Fermeture à coulissement selon la revendication 2, caractérisé en ce que la course de déplacement de la cassette de coulissement (26) est fixée par l'étendue des retraits (27) dans la cassette de coulissement (26) et les blocs de réception (28) constituent sur les blocs de guidage (19) la butée de limitation lors du mouvement de coulissement.

4. Fermeture à coulissement selon l'une des revendications 1 à 3, caractérisé en ce que les tronçons de guidage (25) de la cassette de coulissement (26) sont réalisés sous forme de tiges de guidage maintenues dans les blocs de guidage (19) et la cassette de coulissement (26) est reliée de façon amovible aux blocs de réception (28) associés, à l'aide d'au moins une tige de guidage (25).

5. Fermeture à coulissement selon l'une des revendications 1 à 4, caractérisé en ce que les tiges de guidage (25) sont disposées de façon à pouvoir tourner par rapport à la cassette de coulissement (26) et en ce que la cassette de coulissement (26) après desserrement de la au moins une liaison amovible peut être rabattue, à l'aide d'une tige de guidage (côté serrure 30), autour de l'autre tige de guidage (côté charnière 29).

6. Fermeture à coulissement selon la revendication 5, caractérisé en ce que la tige de guidage (25) présente sur le côté serrure (30), sur une de ses extrémités libres, un levier d'arrêt (31) qui est fixé, dans la position encliquetée du côté serrure (30), dans une poche (32) disposée sur la cassette de coulissement (26).

7. Fermeture à coulissement selon la revendication 5 ou 6, caractérisé en ce que, du côté serrure (30), les blocs de réception (28) sont fendus sur leurs faces opposées au récipient de fusion (10), et en ce que la tige de guidage (25) présente, dans sa zone correspondant aux dimensions des blocs de réception (28) associés, des aplatissements (33), avec un espacement inférieur à la dimension de la fente ménagée dans les blocs de réception (28).

8. Fermeture à coulissement selon l'une des revendications 5 à 7, caractérisé en ce que la tige de guidage (25) est disposée d'une manière à pouvoir être déplacée en coulissement longitudinalement du côté serrure (30) dans les blocs de réception (28) associés de la cassette de coulissement (26) et se trouve partiellement dans les blocs de réception (28), une fois dans la position encliquetée, par l'intermédiaire d'une section transversale ne présentant aucun aplatissement.

9. Fermeture à coulissement selon l'une des revendications 1 à 8, caractérisé en ce que les deux blocs de guidage (19) sont fixés sur la cassette de fond (16) par des boulons de pressage (20), et en ce que les organes de serrage (23), réalisés sous forme de ressorts-disques, prennent appui, avec une précontrainte, entre la tête de boulon (22) respective et le bloc de guidage (19).

10. Fermeture à coulissement selon la revendication 5 ou 6, caractérisé en ce que deux boulons de pressage (20) sont prévus avec l'organe de pressage (23), symétriquement par rapport à l'ouverture de sortie de coulée (13), l'axe de liaison entre les boulons de pressage (20) coupant l'axe de déplacement de la cassette à coulisse (26), en faisant un angle droit.

11. Fermeture à coulissement selon l'une des revendications 1 à 10, caractérisé en ce que, des deux côtés des boulons de pressage (20), chaque bloc de guidage (19) est guidé et positionné par l'intermédiaire d'une tige de guidage (21) parallèlement par rapport à l'axe de déplacement de la cassette à coulisse (26).

12. Fermeture à coulissement selon l'une des revendications 1 à 11, caractérisé en ce que la plaque de fond (18) et la plaque de coulissement (35) sont susceptibles d'être insérées dans des ouvertures (17, 34) associées de la cassette de fond (16) et de la cassette de coulissement (26) et présentent une configuration identique.

13. Fermeture à coulissement selon l'une des revendications 1 à 12, caractérisé en ce que l'épaisseur de la plaque de fond et de la plaque de coulissement (18, 35) est un peu supérieure à la hauteur des ouvertures (17, 34) associées ménagées dans la cassette de fond (16) et la cassette de coulissement (26), pour recevoir les plaques (18, 35) constituées d'un matériau réfractaire.

14. Fermeture à coulissement selon l'une des revendications 1 à 13, caractérisé en ce que la cassette de coulissement (26) présente, sur sa face opposée au récipient de fusion (10), une fixation (29) destinée à un porte-douille (36), prévu pour une douille d'évacuation (37) disposée au-dessus de la plaque de coulissement (35) et dans laquelle le porte-douille (36) peut être fixé à la façon d'une fermeture à baïonnette.

15. Fermeture à coulissement selon la revendication 14, caractérisé en ce que le porte-douille (36) porte à son extrémité inférieure une plaque de protection (38) recouvrant la face inférieure de la fermeture à coulissement.
